# EUROPÄISCHE PATENTSCHRIFT

(11) **EP 1 690 234 B1**
(45) Veröffentlichungstag und Bekanntmachung des Hinweises auf die Patenterteilung: **06.06.2012**
(21) Anmeldenummer: 04765223.5
(22) Anmeldetag: 15.09.2004
(51) Int. Cl.: G07C 9/00

(54) **VORRICHTUNG ZUR WIEDERGABE VON INFORMATIONEN ÜBER EIN KRAFTFAHRZEUG**
DEVICE FOR REPRODUCING INFORMATION ON A VEHICLE
DISPOSITIF POUR RESTITUER DES INFORMATIONS RELATIVES A UN VEHICULE

(30) Priorität: 04.12.2003 DE 10357456
(43) Veröffentlichungstag der Anmeldung: 16.08.2006
(73) Patentinhaber: Bayerische Motoren Werke Aktiengesellschaft, 80809 München (DE)
(72) Erfinder: FUERST, Sigmund, 82216 Maisach (DE); HACKENBERG, Michael, 81675 München (DE)
(86) Internationale Anmeldenummer: PCT/EP2004/010309
(87) Internationale Veröffentlichungsnummer: WO 2005/055152

(56) Entgegenhaltungen:
- EP-A- 1 243 772
- WO-A-01/12457
- DE-A- 10 307 291
- DE-A- 19 912 748
- FR-A- 2 790 855

## Beschreibung

Die Erfindung geht aus von einer Vorrichtung zur Wiedergabe von Informationen über ein Kraftfahrzeug nachdem Oberbegriff des patentanspruchs 1.

Aus der DE 199 12 748 A1 ist eine derartige Vorrichtung bekannt. Die Anzeige lässt sich nur dann aktivieren, wenn ein vom Transponder gesendeter gültiger Code er- fasst wurde. Nur dem sich so als berechtigt ausweisenden Benutzer stehen die interessierenden Daten zur Verfügung. Anderen Personen, die sich nicht im Besitz eines gültigen Transponders befinden, ist der Zugriff auf diese Daten verwehrt. Anhand des empfangenen Codes kann die Anzeige auch automatisch aktualisiert werden, ohne dass hierzu weitere Bediensignale des Benutzers erforderlich wären. Da der Sendevorgang des Codesignals schon vor der Einleitung des Startvorgangs des Kraftfahrzeugs erfolgt, kann sich der Benutzer somit schon vorab über interessierende Betriebszustände des Kraftfahrzeugs informieren, bevor er die Zündung betätigt.

Allerdings wird dabei davon ausgegangen, dass sich das Fahrzeug ohne besondere Probleme in Betrieb nehmen lässt. Dies ist aber nicht immer der Fall. Handelt es sich beispielsweise um ein Fahrzeug mit Wasserstoffantrieb, ist evtl. austretendes Wasserstoffgas für den Fahrzeugbenutzer in der Regel nicht feststellbar, während gleichzeitig die Inbetriebnahme des Fahrzeugs gefährlich sein kann. Eine Anzeige über demgegenüber unwichtige Betriebszustände birgt die Gefahr eines falschen Sicherheitsgefühls für den Fahrzeugbenutzer.

Aus der FR 2 790 855 A ist es bekannt, per Fernbedienung ein Fragesignal an Fahrzeuge auszusenden, die ggf. mit Flüssiggas betrieben werden. Das Antwortsignal des betreffenden Fahrzeugs lässt erkennen, ob es tatsächlich so betrieben wird.

Die DE 103 07 291 A ist eine Vorrichtung zur Fernabfrage von Reifendruckinformationen dann bekannt, wenn er das Fahrzeug benutzt.

Ferner beschreibt die WO 01/12457 A einen Atemluftanalysator, der bei einem betrunkenen Fahrer die Inbetriebnahme des Fahrzeugs blockiert.

Schließlich geht aus der EP 1 243 772 A ein Gas-Leckage-Detektor hervor, der mit Hilfe einer Druckverlaufsmessung in der Gasleitung eine ggf. bestehende Undichtigkeit erkennt.

Ergänzend ist es auch möglich, den Analysevorgang willkürlich mittels eines eigenen Bedienelements analog zu den Bedienelementen (nicht dargestellt) auszulösen.

Hierzu wird ein Bedienelement 5 (z.B. AUF) oder ein separates Bedienelement mit der Bezeichnung "H2-Sensor aktiv" betätigt und die H2-Messung gestartet. Ergänzend kann die Messung gestartet werden über einen Fahrzeug-Näherungssensor (nicht dargestellt), der auf die Annäherung einer Person an das Fahrzeug reagiert. Vom Fahrzeug wird ein Fragesignal ausgesandt. Erkennt der Fahrzeugschlüssel 1' sich als zugehörig, sendet er das Antwortsignal des berechtigten Benutzers aus und startet gleichzeitig die Messung der Gaskonzentration.

Solange die Messung läuft und noch kein Ergebnis vorliegt, blinkt die LED 2 gelb.

Ist die Messung abgeschlossen und es wurde kein Wasserstoff festgestellt, blinkt die LED 2 grün.

Bei erkanntem Wasserstoff blinkt die LED 2 rot. Bei HIGH-Alarm (spezielle Vol. % Schwelle) blinkt die LED rot mit doppelter Frequenz und zusätzlich erfolgt eine akustische Warnung (z.B. hochfrequenter Piepston).

Die dargestellte Wasserstoffwarnvorrichtung verwendet die gleiche Energiequelle (Batterie 8) wie die normalen Schlüsselfunktionen.

Ergänzend kann die Batterie 8 wiederaufladbar sein und die Ladung vorgenommen werden, solange der Schlüssel 1' im Fahrzeug gesteckt ist. Währen dieser Zeit ist die H2-Warnfunktion aktiv.

Wenn der Schlüssel 1' nicht gesteckt ist, kehrt der H2-Sensor nach einer applizierbaren Zeit wieder in den Zustand "passiv" zurück.

Nach dem oben beschriebenen Verfahren können mit einem entsprechenden Sensor auch andere Gasarten (z.B. CO, CO2, Benzol, Ozon etc.) sensiert werden. Weiter ist es möglich, gleichzeitig mit der Ausgabe eines Warnsignals am Schlüssel eine Nachricht an das Fahrzeug zu versenden, um dort z.B. eine interne Sicherheitsüberprüfung durchzuführen, oder den Zugang zum Fahrzeug mittels der Fernbedienung zu sperren, oder sonstige, die Sicherheit erhöhende Maßnahmen einzuleiten.

Besitzt das Fahrzeug selbst einen Gassensor, der auf einen dort auftretenden Gasaustritt anspricht, kann das Fahrzeug an den Schlüssel eine entsprechende Nachricht abgeben, die am Schlüssel als Warnsignal ausgegeben wird und den Benutzer informiert und davor warnt, sich dem Fahrzeug zu nähern, die Fernbedienung zu betätigen oder das Fahrzeug zu betreten.

## Patentansprüche

1. Vorrichtung zur Wiedergabe von Informationen über ein Kraftfahrzeug, mit einer tragbaren Transpondereinheit als Teil eines schlüssellosen Zugangs- und/oder Fahrberechtigungssystems, die an ein in dem Kraftfahrzeug angeordnetes Steuergerät über einen Sender/Empfänger einen Code sendet, wobei eine Zugangs- und/oder Fahrberechtigung erteilt wird, wenn das Steuergerät einen gültigen Code empfängt, mit einer Anzeige, die in der Transpondereinheit angeordnet ist, **dadurch gekennzeichnet, dass** in der Transpondereinheit ein Gassensor (3) und eine Analyseeinrichtung enthalten ist, und dass die Analyseeinrichtung die Anzeige zur Ausgabe eines Warnsignals ansteuert, wenn die gemessene Gaskonzentration einen kritischen Wert überschreitet.

2. Vorrichtung nach Anspruch 1, **dadurch gekennzeichnet, dass** das Warnsignal optisch und/oder akustisch ist.

3. Vorrichtung nach Anspruch 1 oder 2, **dadurch gekennzeichnet, dass** die Analyseeinrichtung mit dem Befehl zum Aussenden des Codes einschaltbar ist.

4. Vorrichtung nach Anspruch 3, **dadurch gekennzeichnet, dass** die Anzeige während der Durchführung der Messung ein Signal ausgibt, das sich von dem Signal nach Abschluss der Messung unterscheidet.

5. Vorrichtung nach einem der vorhergehenden Ansprüche, **dadurch gekennzeichnet, dass** die Messung während des Fahrzeugbetriebs mehrmals ausführbar ist.

6. Vorrichtung nach einem der vorhergehenden Ansprüche, **dadurch gekennzeichnet, dass** die Transpondereinheit bei Ausgabe eines Warnsignals eine Nachricht an das Fahrzeug sendet.

7. Vorrichtung nach Anspruch 6, **dadurch gekennzeichnet, dass** das Fahrzeug bei Eingang der Nachricht solange im geschlossenen Zustand verbleibt, wie die Transpondereinheit ein Warnsignal abgibt.

## Claims

1. A device for playback of information about a motor vehicle, comprising a portable transponder unit forming part of a keyless system for access to and/or authorisation to drive the vehicle, the transponder transmitting a code, via a transceiver, to a control unit disposed in the vehicle, wherein access and/or authorisation to drive is granted when the control unit receives a valid code, also comprising a display device disposed in the transponder unit, **characterised in that** the transponder unit contains a gas sensor (3) and an analytical device, and the analytical device actuates the display unit in order to transmit a warning signal if the measured gas concentration is above a critical value.

2. A device according to claim 1, **characterised in that** the warning signal is optical and/or acoustic.

3. A device according to claim 1 or claim 2, **characterised in that** the analytical device can be switched on by a command to transmit the code.

4. A device according to claim 3, **characterised in that** while the measurement is being made the display outputs a signal which differs from the signal after the measurement has been completed.

5. A device according to any of the preceding claims, **characterised in that** the measurement can be made repeatedly during operation of the vehicle.

6. A device according to any of the preceding claims, **characterised in that** the transponder unit sends a message to the vehicle when a warning signal is output.

7. A device according to claim 6, **characterised in that** on receipt of the message, the vehicle remains locked while the transponder unit is delivering a warning signal.

## Revendications

1. Dispositif pour restituer des informations concernant un véhicule automobile comportant un transpondeur portable comme partie d'un système d'accès et/ou d'autorisation de circuler, sans clé, qui envoie un code à un appareil de commande installé dans le véhicule par un émetteur/ récepteur,
* l'autorisation d'accès et/ou de circuler est accordée si l'appareil de commande reçoit un code valable avec un affichage installé dans le transpondeur,
dispositif **caractérisé en ce qu'**
- un capteur de gaz (3) et une installation d'analyse sont intégrés dans le transpondeur, et
- l'installation d'analyse affiche l'émission d'un signal avertisseur si la concentration en gaz, mesurée, dépasse une valeur critique.

2. Dispositif selon la revendication 1,
**caractérisé en ce que**
le signal avertisseur est un signal optique et/ou acoustique.

3. Dispositif selon la revendication 1 ou 2,
**caractérisé en ce que**
l'installation d'analyse est activée par l'ordre d'émission du code.

4. Dispositif selon la revendication 3,
**caractérisé en ce que**
l'affichage émet un signal pendant l'exécution de la mesure, et ce signal se distingue du signal de fin de la mesure.

5. Dispositif selon l'une des revendications précédentes,
**caractérisé en ce que**
la mesure est effectuée plusieurs fois pendant le fonctionnement du véhicule.

6. Dispositif selon l'une des revendications précédentes,
**caractérisé en ce que**
le transpondeur émet une information au véhicule après l'émission d'un signal avertisseur.

7. Dispositif selon la revendication 6,
**caractérisé en ce qu'**
à l'arrivée de l'information, le véhicule reste à l'état fermé aussi longtemps que le transpondeur émet un signal avertisseur.
